# EUROPÄISCHE PATENTSCHRIFT

(11) **EP 1 713 105 B1**
(45) Veröffentlichungstag und Bekanntmachung des Hinweises auf die Patenterteilung: **21.12.2011**
(21) Anmeldenummer: 06006075.3
(22) Anmeldetag: 24.03.2006
(51) Int. Cl.: H01H 3/14, E05F 15/00

(54) **Sicherheitsschaltprofil**
Safety switching profile
Profilé de commutation de sécurité

(30) Priorität: 13.04.2005 DE 102005016929
(43) Veröffentlichungstag der Anmeldung: 18.10.2006
(73) Patentinhaber: Menz, Jürgen, 51069 Köln (DE)
(72) Erfinder: Menz, Jürgen, 51069 Köln (DE)
(74) Vertreter: Nau, Walter

(56) Entgegenhaltungen:
- EP-A- 1 447 512
- EP-A1- 0 504 481
- DE-A1- 10 155 466
- DE-U1-202004 007 366
- US-A- 3 118 984
- US-A- 4 115 952
- US-A- 4 532 952

## Beschreibung

Die Erfindung bezieht sich auf ein Sicherheitsschaltprofil für kraftbetätigte Anlagen, wie Rolltore, Rollgitter, Hebe-, Arbeitsbühnen und dergleichen, für kraftbetätigte Maschinen, wie Roboter, fahrerlose Transportsysteme sowie für kraftbetätigte Fenster, Türen, Schiebeanlagen usw., insbesondere von Kraftfahrzeugen, gemäß den Merkmalen des Oberbegriffs des Patentanspruchs 1.

Ein derartiges Sicherheitsschaltprofil ist aus der DE- 101 55 466 A1 bekannt. Bei diesem Profil ist die Schaltkammer hohl ausgebildet und mit einer Dichtleiste an einer Ecke versehen. Wird dieses Sicherheitsschaltprofil im Wesentlichen in Längsrichtung belastet, wobei Längsrichtung die Richtung entlang der Nachlaufkammer, der Schaltkammer und des Befestigungsprofils bedeutet, so werden hinreichend schnell und sicher Impulse ausgelöst. Dadurch ist dieses Profil auch für kraftbetätigte Anlagen mit hoher Bewegungsgeschwindigkeit geeignet, weil das Nachlaufprofil hinreichend weich ist und eine große Nachlaufstrecke zulässt. Probleme können allerdings dann entstehen, wenn die Auslösekräfte seitlich bzw. schräg von der Seite auf die Nachlaufkammer wirken. In Verbindung z.B. mit Drehtüren müssen diese Sicherheitsschaltprofile auch dann schnell auslösen, wenn seitliche Kräfte auf das Schaltprofil wirken, um das Einklemmen und Verletzen von Personen, insbesondere Kindern, zu verhindern.

Die EP-A1- 0 504 481 weist ein Sicherheitsschaltprofil für kraftbetätigte Anlagen mit einer Deformationszone 1 auf, die aus drei eckigen leeren Kammern mit einer halbkreisförmigen Endkammer besteht. An diese Deformationszone schließt sich eine Kontaktauslösezone 2 an, die eine V-förmige Abstützung mit einer Auslösekammer beinhaltet, in der sich ein getrennt eingebauter Kontaktschlauch 4 befindet. Daran anschließend ist eine Fußzone 3 vorgesehen. Auch dieses Profil ist für kraftbetätigte Anlagen mit hoher Bewegungsgeschwindigkeit geeignet, bietet aber ebenfalls keine hinreichende Auslösesicherheit für Auslösekräfte, die seitlich bez. von der Seite auf die Deformationszone wirken.

Aufgabe der vorliegenden Erfindung ist es daher, diese Nachteile zu beheben und das gattungsgemäße Sicherheitsschaltprofil so zu verbessern, dass es eine schnelle Auslösung des Schaltimpulses bei noch geringen Kräften, insbesondere auch aus seitlichen bzw. schräg seitlichen Richtungen sicherstellt.
Gelöst wird die Aufgabe der Erfindung durch eine Vorrichtung gemäß Anspruch 1, wobei die Nachlaufkammer als Steuerkammer ausgebildet ist und zwei diagonal angeordnete streifenförmige Streben aufweist, die sich kreuzförmig schneiden. Die streifenförmigen Streben gehen dabei von den Ecken der Steuerkammer aus und münden an den gegenüberliegenden Ecken. Durch diese Ausgestaltung wird erreicht, dass sowohl bei senkrechter Krafteinwirkung als auch bei seitlichen bzw. schrägen Kräften eine gezielte Kraftwirkung auf die Schaltkammer ausgeübt wird, so dass die Schaltflächen sich gegenseitig berühren und einen Schaltimpuls auslösen. Die beim Stand der Technik als Nachlaufkammer ausgebildete Kammer wird dabei zur Steuerkammer, die die auftretenden Kräfte umgehend an die Schaltflächen weiterleitet und trotzdem einen hinreichenden Nachlauf zulässt. Weitere vorteilhafte Ausgestaltungen der Erfindung finden sich in den abhängigen Ansprüchen.
In vorteilhafter Weise sind die streifenförmigen Streben einstückig mit der Steuerkammer hergestellt, so dass sie gleichzeitig mit der Steuerkammer extrudiert werden können.
Zur weiteren Verbesserung der Krafteinwirkung auf die Schaltkammerweisen die Seitenwände der Steuerkammer, vorzugsweise an deren Innenseite, von den Ecken, an denen die Streben angreifen, ausgehend Verstärkungsstreifen auf, wobei die Verstärkungsstreifen von den der Schaltkammer abgewandten Ecke ausgehend mehr als die Hälfte, vorzugsweise zwei Drittel, der Seitenwände einnehmen können. Dadurch wird die Gefahr des Einknickens der Seitenwände der Steuerkammer weiter verringert, wobei, wenn ein Einknicken erfolgt, dieses in dem der Schaltkammer benachbarten Bereich erfolgt, und zwar so, dass zunächst der Schaltimpuls ausgelöst wird und dann die Verformung beginnt.
Eine Alternativlösung zu den Verstärkungsstreifen besteht darin, dass die Seitenwände der Steuerkammer von dem Endbereich des Sicherheitsschaltprofils ausgehend sich in Richtung zur Schaltkammer hin erweitern, also dicker werden. Auch dadurch kann ein ungewolltes Einknicken verhindert werden.
Bereits beim Stand der Technik sind die Schaltflächen als streifenförmige, insbesondere durch Beimischung leitender Stoffe elektrisch leitende Schaltelemente ausgeführt, die an den gegenüberliegenden Wänden der Schaltkammer befestigt sind, so dass diese Schaltelemente gleichzeitig mit der Schaltkammer extrudiert werden können und ggf. zur Verbesserung der Leitfähigkeit noch eine elektrisch leitende Litze beinhalten. Zur Verbesserung der Schaltfähigkeit, insbesondere in Verbindung mit seitlicher oder schräger Krafteinwirkung wird dabei vorgeschlagen, dass das dem Befestigungsprofil benachbarte Schaltelement im wesentlichen die vollständige Breite der Innenwand einnimmt. Dadurch wird erreicht, dass auch bei einem Zusammenknicken bzw. seitlichen Abknicken der Schaltkammer eine genügende Fläche für den Schaltstreifen an der dem Befestigungsprofil abgewandten Seite der Schaltkammer vorhanden ist.

Dann, wenn der dem Befestigungsprofil abgewandte Schaltstreifen zwei wulstförmige Erhebungen aufweist, wird vorgeschlagen, dass das dem Befestigungsprofil benachbarte Schaltelement seitlich außerhalb der Erhebungen zwei strangförmige Verdickungen aufweist, die in Richtung des Schaltstreifens vorstehen. Dadurch wird erreicht, dass die wulstförmigen Erhebungen schneller und besser mit dem gegenüberliegenden Schaltelement in Berührung kommen, insbesondere dann, wenn die Schaltkammer einknickt bzw. seitlich verschoben wird. Die strangförmigen Verdickungen können mit ihren höchsten Ausdehnungen den wulstartigen Erhebungen benachbart, nach innen gerückt, angeordnet sein. Alternativ können sie auch nach Außen verschoben sein und von den Wänden der Schaltkammer abstehend ausgebildet sein.

Um die bogenförmig nach außen gewölbten Seitenwände der Schaltkammer besser zum Einknicken zu verleiten, wird vorgeschlagen, dass in der Innenwand der Seitenwände, längs des Schaltprofils ausgerichtet, Kerben, vorzugsweise mit halbkreisförmigem Querschnitt, vorgesehen sind. Diese erlauben ein gezieltes Einknicken der Seitenwand und bewirken insbesondere dadurch, dass die Kerben an der Innenseite sind, ein Verringerung des Stützmoments und eine Erleichterung des Ausweichens der Seitenwände.
Um ein Verformen der dem Befestigungsprofil benachbarten Wand der Schaltkammer, insbesondere in ihrem Außenbereich zu verringern, wird vorgeschlagen, dass auf ihrer Außenseite beidseitig Rippenleisten vorgesehen sind, die sich an den Vorsprüngen einer Befestigungsleiste, die üblicherweise in seitliche Nuten des Befestigungsprofils eingefügt werden, abstützen kann. Zur Verbesserung der Wirkung sind die Rippenleisten an den äußeren Rändern oder auch außerhalb der Quererstreckung des Befestigungsprofils, also ziemlich weit außen angeordnet, weil dort noch die Möglichkeit besteht, eine Abstützung an den Vorsprüngen zu erreichen.

Zur weiteren Erläuterung der Erfindung wird auf die Zeichnung verwiesen, in der ein Ausführungsbeispiel der Erfindung vereinfacht dargestellt ist.
Es zeigen:
- Figur 1: einen Querschnitt durch ein Sicherheitsschaltprofil das in beliebiger Länge hergestellt und am Ende von kraftbetätigten Anlagen befestigt werden kann und
- Figur 2: einen Querschnitt gemäß Figur 1 in modifizierter Ausgestaltung.

In den Figur 1 und 2 ist, soweit im Einzelnen dargestellt, mit 1 allgemein ein Sicherheitsschaltprofil bezeichnet, das ein Befestigungsprofil 2, eine Schaltkammer 3 und eine Steuerkammer 4 aufweist.
An der dem Befestigungsprofil 2 abgewandten Innenfläche der Schaltkammer 3 ist ein mit 5 bezeichnetes Schaltelement eingearbeitete, das einstückig mit der Wand des Befestigungsprofils hergestellt ist. Das Schaltelement 5 ist so breit ausgeführt, dass es die ganze Innenwand der Schaltkammer 3 einnimmt. Das Schaltelement 5 unterscheidet sich dadurch von der übrigen Wandung, dass es durch Beigaben von leitenden Stoffen elektrisch leitend ausgebildet ist. Mit eingebettet ist auch eine mit 6 bezeichnete Litze zur Verbesserung der Leitfähigkeit. Etwa mittig auf dem Schaltelement sind wulst- oder leistenartige Vorsprünge 7 angeformt, die im Querschnitt gesehen, kleeblattförmig ausgebildet sind und entlang des Schaltelements 5 stangenartig verlaufen. In der gegenüberliegenden Wand der Schaltkammer 3 ist ein mit 8 bezeichneter Schaltstreifen eingebettet, der einstückig mit der Wand hergestellt und durch Beigabe von leitenden Stoffen ebenfalls elektrisch leitend ausgebildet ist. An dem Schaltstreifen 8 sind leistenförmige Erhebungen 9 angeformt, die seitlich neben den Vorsprüngen 7 verlaufen und etwa die gleiche Höhe, wie der Strang mit den Vorsprüngen 7 aufweisen. In dem Schaltstreifen 8 ist ebenfalls eine elektrisch leitende Litze eingebaut. An dem Schaltelement 5 sind seitlich neben den Erhebungen 9 am Schaltstreifen 8 mit 10 bezeichnete strangförmige Verdickungen angeformt, die in Richtung des gegenüberliegenden Schaltstreifens 8 vorstehen. Diese strangförmigen Verdickungen 10 dienen dazu, insbesondere bei seitlichem Abknicken bzw. Verschieben der Schaltkammer 3, einen sicheren Kontakt mit den Erhebungen 9 zu gewährleisten. Die Verdickungen 10 haben in Figur 1 in der Nähe der Erhebungen 9 ihre größte Höhe und laufen seitlich aus. Sie können aber auch flach, also eben zu einem Querschnitt durch die Schaltkammer 3 verlaufen. Im Ausführungsbeispiel gemäß Figur 2 haben die Verdickungen 10 ihre größte Höhe weiter außerhalb von den Erhebungen 9 am Schaltstreifen 8, und zwar so. dass sie von der Wand der Schaltkammer 3 abstehen. Auch dadurch wird ein sicherer Kontakt der Verdickungen 10 mit den Erhebungen 9 erreicht.
Die äußere Breite der Schaltkammer 3 entspricht etwa der der Steuerkammer 4. Sie hat allerdings nur eine geringe Höhe (innere Erstreckung in Richtung Befestigungsprofil und Steuerkammer), während die Steuerkammer (in derselben Richtung gesehen) mehr als doppelt so hoch ist.
Weiterhin sind die Seitenwände der Schaltkammer 3 bogenförmig gekrümmt und wesentlich dünner ausgeführt, als die anschließenden seitlichen Wände der Steuerkammer 4, die im Wesentlichen gerade ausgeführt sind. In den bogenförmig gekrümmten Seitenwänden der Schaltkammer 3 sind auf deren Innenseite Kerben 11 vorgesehen, die einen teilkreisförmigen Querschnitt haben und eine weitere Elastizität der Seiten wände der Schaltkammer 3 bewirken.
In der Steuerkammer 4 sind diagonal ausgerichtet streifenförmige Streben 12 vorgesehen, die einstückig mit der Steuerkammer 4 extrudiert sind und eine Versteifung der Steuerkammer 4 und gezielte Weiterleitung der Kräfte zur Schaltkammer 3 bewirken, so dass insbesondere seitliche oder schräg einwirkende Kräfte auf die Steuerkammer 4 von der jeweiligen Strebe 12 weitergeleitet werden und auf die gekrümmte Wand der Schaltkammer 3 geführt werden.

Zur weiteren Verbesserung des Kraftflusses sind an den Seitenwänden der Steuerkammer 4 gemäß Figur 1 Verstärkungsstreifen 13 angebracht, die etwa zwei Drittel der Höhe zwischen den Anlenkpunkten der Streben 12 ausmachen. Durch diese Ausgestaltung und Formgebung der Wände der Schaltkammer 3 und der Steuerkammer 4 ergeben sich besonders günstige Verhältnisse für eine schnelle Auslösung von Schaltimpulsen.
Die Seitenwände von Figur 2 unterscheiden sich dadurch von denen der Figur 1, dass sie von den Ecken zur Schaltkammer 3 ausgehend sich verjüngen. Dadurch ergibt sich, insbesondere in Verbindung mit den modifizierten Verdickungen 10 alternativ ebenfalls eine schnelle Auslösung von Schaltimpulsen.
Weiterhin ist in Verlängerung einer der Wände der Steuerkammer 4 eine mit 14 bezeichnete Dichtlippe angeformt. Die Dichtlippe ist dadurch von der Wand der Steuerkammer 4 abgekoppelt, dass auf beiden Seiten Einkerbungen 15 und 16 vorgesehen sind, so dass ein definierter Querschnitt für die Anbindung der Dichtlippe 14 an die Wand der Steuerkammer 4 vorgesehen ist.

Weiterhin ist mit 17 eine Befestigungsleiste bezeichnet, die mittels Vorsprüngen 18 in seitlichen Nuten 19 des Befestigungsprofils 2 eingreift. An der den Vorsprüngen 18 zugewandten Außenfläche der Wand zwischen Befestigungsprofil 2 und Schaltkammer 3 sind mit 20 bezeichnete Rippenleisten angebracht, die bis zu den Vorsprüngen 18 reichen und die Schaltkammer 3 abstützen, so dass die strangförmigen Verdickungen 10 eine rückwärtige Abstützung an den Vorsprüngen 18 haben.
Durch das Freistellen der Enden der Verdickungen 10 zur Wand der Schaltkammer 3 und das näher Aneinanderrücken der Rippenleisten 20 in Figur 2 gegenüber der Ausgestaltung nach Figur 1 ergibt sich insgesamt eine weichere Abstützung im Wandbereich der Schaltkammer 3, die zu der modifizierten Ausbildung der Seitenwände der Steuerkammer 4 passt, sodass die Einknickneigung der Seitenwände gering ist und trotzdem sichere Schaltimpulsauslösungen in der Schaltkammer gewährleistet sind.

### Bezugszahlenliste

- 1: Sicherheitsschaltprofil
- 2: Befestigungsprofil
- 3: Schaltkammer
- 4: Steuerkammer
- 5: Schaltelement
- 6: Litze
- 7: Vorsprünge
- 8: Schaltstreifen
- 9: Erhebungen
- 10: Verdickungen
- 11: Kerben
- 12: Streben
- 13: Verstärkungsstreifen
- 14: Dichtlippe
- 15: Einkerbung
- 16: Einkerbung
- 17: Befestigungsleiste
- 18: Vorsprünge
- 19: Nuten
- 20: Rippenleisten

## Patentansprüche

1. Sicherheitsschaltprofil für kraftbetätigte Anlagen, wie Rolltore, Rollgitter, Türen, Schiebeanlagen usw., und Hebe-, Arbeitsbühnen und dergleichen, mit einem Hohlprofil aus elastomerem Material, das ein Befestigungsprofil (2), eine daran anschließende Schaltkammer (3) mit an den gegenüberliegenden Wänden derselben angeordneten Schaltflächen, die bei gegenseitiger Berührung einen einer Auswerteeinheit zugeführten Schalttimpuls auslösen, und eine dann folgende Nachlaufkammer aufweist, wobei die Kammern (3 und 4) im Wesentlichen rechteckige Querschnitte mit derselben Breite aufweisen und die Nachlaufkammer ein Mehrfaches der Schaltkammer (3) misst, in Richtung des Befestigungsprofils (2) und der Kammern (3 und 4) gesehenen,
**dadurch gekennzeichnet, dass** die Nachlaufkammer als Steuerkammer (4) ausgebildet ist und zwei diagonal angeordnete streifenförmige Streben (12) aufweist, die sich kreuzförmig schneiden,
dass die streifenförmigen Streben (12) von Ecken der Steuerkammer (4) ausgehen und an den gegenüberliegenden Ecken münden und dass die Seitenwände der Steuerkammer (4), vorzugsweise an deren Innenseiten, von den Ecken, an denen die Streben (12) angreifen, ausgehende Verstärkungsstreifen (13) aufweisen.

2. Sicherheitsschaltprofil nach Anspruch 1,
**dadurch gekennzeichnet, dass** die Verstärkungsstreifen (13) von den der Schaltkammer (3) abgewandten Ecken ausgehend mehr als die Hälfte, vorzugsweise zwei Drittel, der Seitenwände einnehmen.

3. Sicherheitsschaltprofil, bei dem die Schaltflächen streifenförmige, elektrisch leitende Schaltelemente (5) und -streifen (8) sind, nach einem der vorhergehenden Ansprüche,
**dadurch gekennzeichnet, dass** das dem Befestigungsprofil (2) benachbarte Schaltelement (5) im wesentlichen die vollständige Breite der Innenwand einnimmt.

4. Sicherheitsschaltprofil, bei dem der dem Befestigungsprofil (2) abgewandte Schaltstreifen (8) zwei wulstförmige Erhebungen (9) aufweist, nach Anspruch 3,
**dadurch gekennzeichnet, dass** das dem Befestigungsprofil (2) benachbarte Schaltelement (5) seitlich außerhalb der Erhebungen (9) zwei strangförmige Verdickungen (10) aufweist, die in Richtung des gegenüberliegenden Schaltstreifens (8) vorstehen.

5. Sicherheitsschaltprofil, bei dem die Seitenwände der Schaltkammer (3) bogenförmig nach außen gewölbt ausgeführt sind, nach einem der vorhergehenden Ansprüche,
**dadurch gekennzeichnet, dass** in der Innenwand längs des Sicherheitsschaltprofils (1) ausgerichtete Kerben (11), vorzugsweise mit teilkreisförmigem Querschnitt, vorgesehen sind.

6. Sicherheitsschaltprofil, bei dem das Befestigungsprofil (2) seitliche Nuten (19) zum Einfügen einer Befestigungsleiste (17) mit seitlichen Vorsprüngen (18) aufweist, nach einem der vorhergehenden Ansprüche,
**dadurch gekennzeichnet, dass** die den Nuten (19) zugewandte Wand der Schaltkammer (3) beidseitig Rippenleisten (20) aufweist, die an den Vorsprüngen (18) abstützbar diesen benachbart sind.

7. Sicherheitsschaltprofil nach Anspruch 6,
**dadurch gekennzeichnet, dass** die Rippenleisten (20) außerhalb der Quererstreckung des Befestigungsprofils (2) angeordnet sind.

## Claims

1. Safety switching profile for force-operated installations, such as rolling shutters, rolling grilles, doors, sliding installations etc., and lifting platforms, working platforms and the like, having a hollow profile which is composed of elastomeric material and has a fastening profile (2), a switching chamber (3) which is connected to the said fastening profile and has switching faces which are arranged on the opposite walls of the said switching chamber and which trigger a switching pulse, which is supplied to an evaluation unit, when the said switching faces make contact with one another, and has a subsequent follow-on chamber, with the chambers (3 and 4) having substantially rectangular cross sections of the same width and the follow-on chamber measuring a multiple of the switching chamber (3), as seen in the direction of the fastening profile (2) and of the chambers (3 and 4), **characterized in that** the follow-on chamber is in the form of a control chamber (4) and has two diagonally arranged strip-like struts (12) which intersect one another so as to form a cross, **in that** the strip-like struts (12) start from corners of the control chamber (4) and open out at the opposite corners, and **in that** the side walls of the control chamber (4), preferably on the inner faces of the said control chamber, have reinforcement strips (13) which start from the corners at which the struts (12) engage.

2. Safety switching profile according to Claim 1, **characterized in that** the reinforcement strips (13) take up more than half, preferably two thirds, of the side walls starting from the corners which are averted from the switching chamber (3).

3. Safety switching profile, in which the switching faces are strip-like, electrically conductive switching elements (5) and strips (8), according to one of the preceding claims, **characterized in that** the switching element (5) which is adjacent to the fastening profile (2) takes up substantially the entire width of the inner wall.

4. Safety switching profile, in which the switching strip (8) which is averted from the fastening profile (2) has two bead-like raised portions (9), according to Claim 3, **characterized in that** the switching element (5) which is adjacent to the fastening profile (2) has two strand-like thickened portions (10) laterally outside the raised portions (9), the said thickened portions projecting in the direction of the opposite switching strip (8).

5. Safety switching profile, in which the side walls of the switching chamber (3) are formed in the manner of an arc so as to curve outwards, according to one of the preceding claims, **characterized in that** notches (11) which are oriented along the safety switching profile (1) and preferably have a partially circular cross section are provided in the inner wall.

6. Safety switching profile, in which the fastening profile (2) has lateral grooves (19) for inserting a fastening strip (17) with lateral projections (18), according to one of the preceding claims, **characterized in that** that wall of the switching chamber (3) which faces the grooves (19) has rib strips (20) on both sides, the said rib strips being adjacent to the projections (18) such that they can be supported on the said projections.

7. Safety switching profile according to Claim 6, **characterized in that** the rib strips (20) are arranged outside the transverse extent of the fastening profile (2).

## Revendications

1. Profilé de commutation de sécurité pour des installations actionnées par une énergie extérieure, comme des portes roulantes, des grilles roulantes, des portes, des installations coulissantes, etc., et des plates-formes de levage ou de travail et analogues, avec un profilé creux en matériau élastomère, qui présente un profilé de fixation (2), une chambre de commutation (3) se raccordant à celui-ci avec des faces de commutation disposées sur les parois opposées de celle-ci, qui lors d'un contact mutuel déclenchent une impulsion de commutation envoyée à une unité d'évaluation, et une chambre de poursuite qui suit alors, dans lequel les chambres (3 et 4) présentent une section transversale sensiblement rectangulaire de la même largeur et la chambre de poursuite mesure un multiple de la chambre de commutation (3), vues dans la direction du profilé de fixation (2) et des chambres (3 et 4), **caractérisé en ce que** la chambre de poursuite est réalisée sous la forme de chambre de commande (4) et présente deux entretoises en forme de bandes (12) disposées en diagonale, qui se croisent en forme de croix, **en ce que** les entretoises en forme de bandes (12) partent de coins de la chambre de commande (4) et se terminent dans les coins opposés et **en ce que** les parois latérales de la chambre de commande (4) présentent, de préférence sur leurs côtés intérieurs, des bandes de renforcement (13) partant des coins dans lesquels les entretoises (12) sont attachées.

2. Profilé de commutation de sécurité selon la revendication 1, **caractérisé en ce que** les bandes de renforcement (13) occupent, en partant des coins situés à l'opposé de la chambre de commutation (3), plus de la moitié, de préférence les deux tiers, des parois latérales.

3. Profilé de commutation de sécurité, dans lequel les faces de commutation sont des éléments de commutation (5) et des bandes de commutation (8) en forme de bandes, électriquement conducteurs, selon l'une quelconque des revendications précédentes, **caractérisé en ce que** l'élément de commutation (5) voisin du profilé de fixation (2) occupe essentiellement la largeur totale de la paroi intérieure.

4. Profilé de commutation de sécurité, dans lequel la bande de commutation (8) située à l'opposé du profilé de fixation (2) présente deux protubérances en forme de bourrelet (9), selon la revendication 3, **caractérisé en ce que** l'élément de commutation (5) voisin du profilé de fixation (2) présente latéralement, à l'extérieur des protubérances (9), deux surépaisseurs (10) en forme de cordon, qui sont saillantes en direction de la bande de commutation opposée (8).

5. Profilé de commutation de sécurité, dans lequel les parois latérales de la chambre de commutation (3) sont bombées en forme d'arc vers l'extérieur, selon l'une quelconque des revendications précédentes, **caractérisé en ce qu'**il est prévu dans la paroi intérieure des encoches (11) orientées le long du profilé de commutation de sécurité (1), de préférence avec une section transversale partiellement circulaire.

6. Profilé de commutation de sécurité, dans lequel le profilé de fixation (2) présente des rainures latérales (19) pour l'introduction d'une latte de fixation (17) avec des saillies latérales (18), selon l'une quelconque des revendications précédentes, **caractérisé en ce que** la paroi de la chambre de commutation (3) tournée vers les rainures (19) présente sur les deux côtés des nervures (20) qui sont voisines des saillies (18) en pouvant s'appuyer sur celles-ci.

7. Profilé de commutation de sécurité selon la revendication 6, **caractérisé en ce que** les nervures (20) sont disposées à l'extérieur de l'extension transversale du profilé de fixation (2).
